# DEMANDE DE BREVET EUROPEEN

(11) **EP 0 241 385 A1**
(43) Date de publication de la demande: **14.10.1987**
(21) Numéro de dépôt: 87400823.8
(22) Date de dépôt: 10.04.1987
(51) Int. Cl.: B26B 7/00, B25D 9/08, A47G 21/06, B06B 1/18

(54) **Couteau à lame vibrante**

(30) Priorité: 10.04.1986 FR 8605120
(71) Demandeur: NORCOUTE-NOUVELLE DISTRIBUTION FRANCAISE, Société à Responsabilité Limitée dite:, F-85440 Talmont St Hilaire (FR)
(72) Inventeur: Biard, Raymond, F-51100 Reims (FR)
(74) Mandataire: Nony, Michel

(57) **Abrégé**

L'invention est relative à un couteau à lame vibrante, comprenant un corps (1) et une lame (2) montée dans ledit corps.

La lame est solidaire d'une enclume (7) coulissant dans un cylindre (4) dans lequel est disposé un piston mobile (5), un conduit axial (11) débouchant dans le cylindre d'un coté du piston et un évent (6) débouchant dans le cylindre de l'autre coté du piston, des moyens (18) étant prévus pour fournir audit conduit axial une pression d'air alternative.

## Description

La présente invention concerne un couteau à lame vibrante, et plus particulièrement un tel couteau comprenant un corps et une lame montée dans ledit corps.

On connaît déjà des couteaux à lame vibrante destinés notamment à l'ouverture des coquillages, dans lesquels les vibrations de la lame sont obtenues par des moyens électromagnétiques.

Ces couteaux donnent satisfaction, mais on a constaté qu'il était possible d'obtenir un résultat similaire avec des moyens pneumatiques plus simples.

L'invention vise à fournir un tel couteau à lame vibrante à entraînement pneumatique.

A cet effet, l'invention a pour objet un couteau à lame vibrante comprenant un corps et une lame montée dans ledit corps, caractérisé par le fait que la lame est solidaire d'une enclume coulissant dans un cylindre dans lequel est disposé un piston mobile, un conduit axial débouchant dans le cylindre d'un côté du piston et un évent débouchant dans le cylindre de l'autre côté du piston, des moyens étant prévus pour fournir audit conduit axial une pression d'air alternative.

On constate alors que le piston effectue un mouvement de va-et-vient dans le cylindre entre l'enclume et le fond du cylindre, et que les chocs successifs du piston sur l'enclume provoquent une vibration de la lame.

Le piston peut être constitué d'une simple bille, mais il est de préférence constitué d'un organe allongé comportant une surface sensiblement sphérique à chacune de ses extrémités.

Le conduit axial peut être formé d'un côté ou de l'autre du cylindre, mais il est de préférence formé dans l'enclume, l'évent débouchant dans le cylindre du côté opposé à l'enclume.

Le conduit axial peut alors déboucher, à son extrémité opposée au cylindre dans la paroi latérale de l'enclume, un conduit d'amenée d'air débouchant dans la paroi du cylindre sur la même génératrice que le conduit axial.

Des moyens élastiques peuvent être prévus pour presser l'enclume dans une position telle que les extrémités du conduit axial et du conduit d'amenée d'air ne sont pas en vis-à-vis, une pression exercée sur la lame contre l'action desdits moyens élastiques étant susceptible d'amener lesdites extrémités en vis-à-vis.

On réalise en quelque sorte de cette manière un interrupteur pneumatique puisque, tant qu'aucune pression n'est exercée sur la lame, les extrémités des conduits ne sont pas en vis-à-vis et qu'il ne so produit donc aucune vibration. Par contre, lorsqu'on exerce une pression sur la lame, par exemple lors de l'ouverture d'un coquillage, la lame est enfoncée jusqu'à ce que les extrémités des conduits viennent en vis-à-vis, ce qui provoque la mise en mouvement du piston et en conséquence la vibration de la lame.

Un joint d'étanchéité peut en outre être monté sur l'enclume, de manière à réaliser l'étanchéité entre l'enclume et le cylindre lorsque l'enclume est dans sa position où lesdites extrémités sont en vis-à-vis.

Dans un mode de réalisation particulier de l'invention, lesdits moyens pour fournir une pression d'air alternative comprennent une chambre de pression reliée audit conduit axial et fermée par une membrane vibrante.

On notera que les mêmes moyens à membrane peuvent alimenter en air sous pression alternative une pluralité de couteaux selon l'invention.

On décrira maintenant à titre d'exemple non limitatif, un mode de réalisation particulier de l'invention en référence au dessin annexé représentant schématiquement en coupe un couteau selon l'invention.

Le couteau représenté au dessin comprend un corps 1 servant de manche, dans lequel est montée une lame 2.

Un alésage réalisé dans le corps 1 et une chemise 3 forment un cylindre 4 dans lequel est disposé un piston 5 avec un très léger jeu. A titre d'exemple, le jeu peut être de l'ordre de 5/100 à 1/10e de millimètre pour un diamètre du piston de l'ordre de 10 mm.

Le piston 5 est constitué dans le cas présent par un organe allongé comportant une surface 5a sensiblement sphérique à chacune de ses extrémités. Cet organe forme deux portées radiales 5b permettant d'assurer son guidage dans le cylindre, espacées par une zone 5c de moindre diamètre afin de limiter les frottements.

L'une des extrémités dy cylindre 4 est mis à l'air libre par un évent 6 tandis que l'autre extrémité reçoit de façon coulissante une enclume 7 dont est solidaire la lame 2.

Un ressort hélicoïdal 8 entourant l'enclume 7, et prenant appui d'une part sur un épaulement 9 du corps et d'autre part sur un épaulement 10 de l'enclume, tend à repousser cette dernière dans le sens où elle provoque la sortie de la lame 2 du corps 1.

Un conduit 11 est formé dans l'enclume 7. Ce conduit a une de ses extrémités 12 débouchant axialement dans le cylindre 4 et son autre extrémité 13 débouchant radialement à la périphérie de l'enclume.

Un autre conduit 14 est formé dans le corps et une de ses extrémités 15 débouche radialement dans la paroi intérieure du cylindre 4 sur la même génératrice que l'extrémité 13 du conduit 11. Des moyens de guidage sont prévus pour empêcher la rotation de l'enclume 7 et assurer par conséquent que les extrémités 13 du conduit 11 et 15 du conduit 14 se trouvent bien sur la même génératrice.

L'autre extrémité 16 du conduit 14 débouche à l'extérieur du corps 1 en un emplacement où il peut être raccordé par un conduit flexible 17, à des moyens 18 permettant de fournir au conduit 14 une pression d'air alternative.

Ces moyens 18 comprennent dans le cas présent un moteur électrique 19 sur l'arbre de sortie duquel est montée une bielle 20 par l'intermédiaire d'un excentrique 21.

L'extrémité de la bielle 20 est fixée à une membrane 22 délimitant avec un flasque 23 une chambre de pression d'air 24 dans laquelle débouche l'extrémité du conduit 17 opposé au couteau.

La rotation du moteur électrique 19 provoque par conséquent une vibration de la membrane 22 et par conséquent une pression alternative dans la chambre 24.

La pression alternative qui en résulte est transmise par l'intermédiaire du conduit 17 au conduit d'amenée d'air 14, mais ne provoque aucune vibration aussi longtemps que l'enclume est dans la position représentée au dessin, où les extrémités 13 et 15 des conduits respectifs 11 et14 ne se trouvent pas en vis-à-vis.

Lorsqu'une pression est exercée sur la lame 2, cette dernière entraîne l'enclume dans le sens de la flèche F jusqu'à ce qu'un épaulement de l'enclume vienne en contact avec un autre épaulement du corps, avec interposition d'un joint d'étanchéité 25. Dans cette position, les extrémités 13 et 15 des conduits 11 et 14 se trouvent en vis-à-vis de sorte que la pression alternative est transmise au cylindre 4. Il en résulte un déplacement alternatif du piston 5 entre la paroi de fond 26 du cylindre et l'enclume 7. L'évent 6 permet d'éviter une variation de pression du côté du piston opposé à l'extrémité axiale 12 du conduit 11. Au contraire, cette dernière extrémité est bouchée par le piston, lorsque celui-ci vient au contact de l'enclume.

Il se produit par conséquent des chocs du piston 5 sur l'enclume 7 au rythme de la période de rotation du moteur 19, ces chocs provoquant la vibration souhaitée de la lame 2.

Diverses variantes et modifications peuvent bien entendu être apportées à la description qui précède sans sortir pour autant du cadre ni de l'esprit de l'invention.

C'est ainsi que l'event peut être relié à une chambre où règne une pression alternative en opposition de phase avec la pression dans la chambre 24, ce qui augmente la vitesse de déplacement du piston.

## Revendications

1 - Couteau à lame vibrante, comprenant un corps (1) et une lame (2) montée dans ledit corps, caractérisé par le fait que la lame est solidaire d'une enclume (7) coulissant dans un cylindre (4) dans lequel est disposée un piston mobile (5), un conduit axial (11) débouchant dans le cylindre d'un côté du piston et un évent (6) débouchant dans le cylindre de l'autre côté du piston, des moyens (18) étant prévus pour fournir audit conduit axial une pression d'air alternative.

2 - Couteau selon la revendication 1, caractérisé par le fait que ledit piston est constitué d'un organe allongé comportant une surface sensiblement sphérique (5a) à chacune de ses extrémités.

3 - Couteau selon l'une quelconque des revendications 1 et 2, caractérisé par le fait que ledit conduit axial est formé dans l'enclume, l'évent débouchant dans le cylindre du côté opposé à l'enclume.

4 - Couteau selon la revendication 3, caractérisé par le fait que ledit conduit axial débouche, à son extrémité (13) opposée au cylindre, dans la paroi latérale de l'enclume, un conduit (14) d'amenée d'air débouchant dans la paroi du cylindre sur la même génératrice que le conduit axial.

5 - Couteau selon la revendication 4, caractérisé par le fait que des moyens élastiques (8) pressent l'enclume dans une position telle que les extrémités (13, 15) du conduit axial et du conduit d'amenée d'air ne sont pas en vis-à-vis, une pression exercée sur la lame contre l'action desdits moyens élastiques étant susceptible d'amener lesdites extrémités en vis-à-vis.

6 - Couteau selon la revendication 5, caractérisé par le fait qu'un joint d'étanchéité (25) est monté sur l'enclume, apte à réaliser l'étanchéité entre l'enclume et le cylindre lorsque l'enclume est dans la position où lesdites extrémités sont en vis-à-vis.

7 - Couteau selon l'une quelconque des revendications 1 à 6, caractérisé par le fait que lesdits moyens pour fournir une pression d'air alternative comprennent une chambre de pression (24) reliée audit conduit axial et fermée par une membrane vibrante (22).
